# EUROPÄISCHE PATENTSCHRIFT

(11) **EP 4 244 878 B1**
(45) Veröffentlichungstag und Bekanntmachung des Hinweises auf die Patenterteilung: **15.04.2026**
(21) Anmeldenummer: 21823874.9
(22) Anmeldetag: 02.12.2021
(51) Int. Cl.: H01H 33/662

(54) **VAKUUMSCHALTRÖHRE**
VACUUM INTERRUPTER
INTERRUPTEUR À VIDE

(30) Priorität: 28.01.2021 DE 102021200785
(43) Veröffentlichungstag der Anmeldung: 20.09.2023
(73) Patentinhaber: Siemens Aktiengesellschaft, 80333 München (DE)
(72) Erfinder: BRAUNER, Thomas, 12159 Berlin (DE); GRASKOWSKI, Frank, 16348 Wandlitz (DE); SCHACHTSCHNEIDER, Klaus, 12159 Berlin (DE)
(74) Vertreter: Siemens Patent Attorneys
(86) Internationale Anmeldenummer: PCT/EP2021/083860
(87) Internationale Veröffentlichungsnummer: WO 2022/161665

(56) Entgegenhaltungen:
- DE-A1- 19 519 419
- GB-A- 677 776
- JP-A- 2004 241 373
- JP-A- S5 828 119
- US-A- 4 071 727
- US-A- 4 492 837

## Beschreibung

Die Erfindung betrifft eine Vakuumschaltröhre.

Bei einer Vakuumschaltröhre ist es üblich, den Übergang von dem den bewegten Kontakt tragenden Bewegtkontaktstab zum Gehäuse der Vakuumschaltröhre durch einen metallischen Faltenbalg vakuumdicht abzudichten. Es ist bekannt, ein erstes Ende des Faltenbalgs an einem Gehäuseflansch der Vakuumschaltröhre und das andere Ende des Faltenbalgs an dem Bewegtkontaktstab anzulöten. Der Bewegtkontaktstab wird in der Fachliteratur auch als Bewegtkontaktanschlussbolzen, Schaltstange, Antriebsstange oder Kontaktstängel bezeichnet.

US 4 071 727 A (Crouch et al.) 31. Januar 1978 beschreibt, dass ein oberes Ende 32 des Faltenbalgs 30 mit dem Bewegtkontaktstab 26 verbunden und ein unteres Ende 33 des Faltenbalgs 30 an einem Innenumfang einer Endkappe 15 des Gehäuses befestigt ist. Zum Führen des Bewegtkontaktstabs 26 während Schaltvorgängen ist eine Führungsvorrichtung 35 vorgesehen, bestehend aus einer den Bewegtkontaktstab 26 umgebenden Metallbuchse 36 mit Kunststoffeinsätzen 40, 42 und einem sich radial nach Außen erstreckenden Flansch 38 am unteren Ende der Metallbuchse 36, welcher mittels einer Schraubvorrichtung an der Endkappe 15 zentriert und fixiert ist.

DE 102 20 110 A1 (ABB Patent GmbH) 13. November 2003 beschreibt einen zwischen einem Gehäusedeckel 24 und einem Auflagebund 32 eines Kontaktstängels 30 angeordneten Faltenbalg 33, der das Innere einer Vakuumschaltkammer 10 gasdicht nach Außen abdichtet und an einer Stirnseite eines Bodens 27 des Gehäusedeckels 24 fixiert ist.

DE 10 2008 018 531 B3 (Siemens AG) 17. September 2009 beschreibt eine Anbindung eines Lagers 12 der Antriebsstange 10 an einem Gehäusedeckel 9 mittels eines Rasthakens 22.

US 4 492 837 A (Crouch et al.) 08-01-1985 beschreibt eine Vakuumschaltröhre gemäß dem Oberbegriff des Patentanspruchs 1.

Da die Fragen der Fixierung des Lagers des Bewegtkontaktstabs und der Anbindung und Zentrierung des Faltenbalgs am Deckelboden miteinander verknüpft sind, besteht immer ein Bedarf nach konstruktiven Lösungen, die eine Lagerung des Bewegtkontaktstabs und eine Fixierung des Faltenbalgs einfach und kostengünstig ermöglichen.

Es ist deshalb die Aufgabe der vorliegenden Erfindung, eine entsprechende Vakuumschaltröhre bereitzustellen.

Diese Aufgabe wird erfindungsgemäß durch die Vakuumschaltröhre gemäß dem unabhängigen Anspruch 1 gelöst. Vorteilhafte Ausgestaltungen der erfindungsgemäßen Vakuumschaltröhre sind Gegenstand der abhängigen Ansprüche.

Die Vakuumschaltröhre weist eine von einem Gehäuse umschlossenen Schaltkammer auf, in welcher ein Festkontakt und ein Bewegtkontakt angeordnet sind. Der Bewegtkontakt sitzt an einem Ende eines Bewegtkontaktstabs, welcher axialbeweglich aus der Vakuumschaltröhre herausgeführt ist. Durch eine Axialbewegung des Bewegtkontaktstabs kann der Bewegtkontakt relativ zu einem Festkontakt bewegt werden. Der Bewegtkontaktstab verläuft vakuumdicht durch einen Deckel des Gehäuses; dazu weist der Deckel in seinem Deckelboden eine Durchstecköffnung auf, durch die der Bewegtkontaktstab geführt ist.

Die Durchführung des Bewegtkontaktstabs durch die Durchstecköffnung des Deckelbodens wird mittels eines metallischen Faltenbalgs vakuumdicht gehalten. Der Faltenbalg ist ein metallisches Wellrohr, welches aufgrund seiner Vielzahl von Wellen axial gedehnt und gestaucht werden kann, so dass die bei Schaltvorgängen der Vakuumschaltröhre erforderliche Axialbewegung des Bewegtkontaktstabs ermöglicht wird, ohne die Vakuumdichtheit im Bereich der Durchführung des Bewegtkontaktstabs durch den Deckelboden zu gefährden.

Der Faltenbalg weist einen Zentrieransatz auf, welcher durch ein parallel zur Längsachse des Faltenbalgs verlaufendes rohrförmiges Endstück des Faltenbalgs gebildet ist. Der Zentrieransatz ist in die Durchstecköffnung eingesteckt und zentriert auf diese Weise den Faltenbalg in Bezug auf den Deckelboden.

Der Faltenbalg weist einen Balgboden auf. Der Balgboden ist am Zentrieransatz, insbesondere am Ende des Zentrieransatzes, angeordnet. Dabei weist der Balgboden eine Durchgangsöffnung auf, durch die der Bewegtkontaktstab geführt ist.

Der Balgboden ist an einem vom Bewegtkontakt abgewandten Ende des Zentrieransatzes angeordnet.

Die Erfindung macht sich die Tatsache zu Nutze, dass mittlerweile Technologien zur Verfügung stehen, bei denen ein Faltenbalg nicht aus einem Rohr, sondern aus einer einen Boden aufweisenden Hülse gefertigt wird. Somit hat der Faltenbalg einen Balgboden, in dem auf einfache Weise, z. B. durch Stanzen oder Laserschneiden, eine Durchgangsöffnung mit einer geeigneten Form erzeugt werden kann. Zur Herstellung einer Hülse, welche einen Boden aufweist, existieren unterschiedliche bekannte Verfahren wie z. B. Tiefziehen.

Der Balgboden kann zur Aufnahme und Befestigung eines Lagers des Bewegtkontaktstabs genutzt werden, wobei gleichzeitig die Zentrierung und Befestigung des Faltenbalgs am Deckelboden mittels des Zentrieransatzes und der letzten Balgwelle erfolgen kann. Damit ist am Deckelboden keine zusätzliche Vorrichtung zur Zentrierung des Faltenbalgs, wie z. B. eine Lagerkappe, mehr erforderlich. Somit bietet die Erfindung eine kostengünstige und einfache Lösung zur Lagerung des Bewegtkontaktstabs und zur Fixierung des Faltenbalgs.

Gemäß einer bevorzugten Ausführungsform der Erfindung verläuft der Balgboden im Wesentlichen quer zu Längsachse des Faltenbalgs. Dabei muss der Balgboden nicht in allen seinen Bereichen genau in 90 Grad zur Längsachse des Faltenbalgs verlaufen, sondern es sind Winkelabweichungen gemäß den herstellungsbedingten Toleranzen möglich. Auf diese Weise bildet der Balgboden eine Anlage- und Montagefläche für weitere Teile, die an der Vakuumschaltröhre zu montieren sind, z. B. für ein am Balgboden anliegendes Lager des Bewegtkontaktstabs. Da der Faltenbalg aus einer einen Boden aufweisenden Hülse gefertigt wird, weist der Balgboden einen Verlauf im Wesentlichen quer zu Längsachse des Faltenbalgs auf, ohne dass weitere Umformschritte durchgeführt werden müssen.

Gemäß einer bevorzugten Ausführungsform der Erfindung ist der Faltenbalg mit dem Balgboden aus einem Stück gefertigt, d. h. einstückig. Dabei macht man sich die Tatsache zu Nutze, dass mittlerweile Technologien zur Verfügung stehen, bei denen ein Faltenbalg nicht aus einem Rohr, sondern aus einer Hülse mit einem Boden gefertigt wird. Somit hat der Faltenbalg einen Balgboden. Außerdem werden dadurch Nähte vermieden, die zu Gasundichtigkeiten führen können. Zur Herstellung einer Hülse, welche einen Boden aufweist, existieren unterschiedliche bekannte Verfahren wie z. B. Tiefziehen.

Gemäß einer bevorzugten Ausführungsform der Erfindung weist die Durchgangsöffnung im Balgboden einen kleineren lichten Durchmesser als die Durchstecköffnung im Deckelboden auf. Somit kann der Balgboden, dessen Ausdehnung durch den Durchmesserunterschied festgelegt wird, zur Fixierung eines Lagers des Bewegtkontaktstabs genutzt werden.

Gemäß einer bevorzugten Ausführungsform der Erfindung weist der Zentrieransatz einen Außendurchmesser auf, welcher dem Innendurchmesser der Durchstecköffnung im Deckelboden entspricht. Auf diese Weise passt der Zentrieransatz ohne merkliches Spiel genau in die Durchstecköffnung, wodurch eine genaue Zentrierung des Faltenbalgs in Bezug auf den Deckel ermöglicht wird.

Gemäß einer bevorzugten Ausführungsform der Erfindung ist der Faltenbalg am Außenumfang des Zentrieransatzes und/oder im Bereich der zum Zentrieransatz auslaufenden Flanke der letzten Balgwelle vor dem Zentrieransatz mit dem Deckelboden verbunden. Somit wird eine zuverlässige Fixierung und vakuumdichte Anbindung des Faltenbalgs am bzw. an den Deckel ermöglicht.

Gemäß einer bevorzugten Ausführungsform der Erfindung ist ein der Führung des Bewegtkontaktstabs dienendes Lager in die Durchgangsöffnung im Balgboden eingesteckt und darin befestigt. Somit kann der Balgboden zur Fixierung eines Lagers des Bewegtkontaktstabs genutzt werden. Dadurch, dass der Balgboden des Faltenbalgs für die Aufnahme und Befestigung eines Lagers des Bewegtkontaktstabs genutzt werden kann, kann durch eine Zentrierung des Faltenbalgs relativ zum Gehäusedeckel gleichzeitig eine Zentrierung des Lagers relativ zum Gehäusedeckel erreicht werden; die Zentriergenauigkeit, die bisher durch zwei voneinander unabhängige Zentrierschritte - Zentrierung des Faltenbalgs und Zentrierung des Lagers - bestimmt wurde, kann durch die erfindungsgemäß mögliche Reduzierung auf einen einzigen Zentrierschritt, nämlich die Zentrierung des Faltenbalgs relativ zum Gehäusedeckel, verbessert werden.

Gemäß einer bevorzugten Ausführungsform der Erfindung weist die Durchgangsöffnung im Balgboden Vor- und Rücksprünge und das Lager an seinem Außenumfang eine zu den Vor- und Rücksprüngen korrespondierende Kontur auf, so dass das zur Führung des Bewegtkontaktstabs vorgesehene Lager in der Art eines Bajonettverschlusses in die Durchgangsöffnung eingesteckt und am Balgboden fixiert werden kann. Ein Bajonettverschluss ist eine schnell herstellbare und lösbare mechanische Verbindung.

Eine Fixierung eines zur Führung des Bewegtkontaktstabs vorgesehenen Lager am Balgboden kann auch durch weitere, zusätzlich oder alternativ zum Bajonettverschluss vorgesehene mechanische Verbindungen zwischen Lager und Balgboden erfolgen, z. B. durch eine Schnappverbindung. Eine Schnappverbindung kann z. B. durch einen Schnapphaken und/oder Schnappnasen aufweisenden Schnappmechanismus realisiert sein.

Gemäß einer bevorzugten Ausführungsform der Erfindung weist der Faltenbalg eine Balgbuchse in Form eines Rohransatzes auf, welche als ein Lager des Bewegtkontaktstabs dient. Durch die Integration des Lagers des Bewegtkontaktstabs in den Faltenbalg wird die Konstruktion weiter vereinfacht. Zur Herstellung der Balgbuchse kann der Balgboden so umgeformt werden, dass eine Art Verlängerung des Faltenbalgs entsteht; diese Verlängerung in Form einer Balgbuchse kann nun die Funktion eines Lagers, welches der Führung und Positionierung des Bewegtkontaktstabs dient, übernehmen. Ein getrenntes Lager, welches als separates Teil am Faltenbalg anzuordnen ist, kann ganz entfallen.

Gemäß einer bevorzugten Ausführungsform der Erfindung schließt sich die als ein Lager des Bewegtkontaktstabs fungierende Balgbuchse an den Balgboden an. Dies kann dadurch erreicht werden, dass die Balgbuchse durch eine Umformung von zentralen Bereichen des Balgboden geformt wird. Es sind aber auch alternative Ausgestaltungen möglich, gemäß denen der Balgboden als ein separates Bauteil ausgebildet ist, welches mit dem Balgboden verbunden wird, z. B. durch Löten.

Gemäß einer bevorzugten Ausführungsform der Erfindung ist der Faltenbalg mit dem Balgboden und der Balgbuchse aus einem Stück, d. h. einstückig, gefertigt. Dies ist einfacher und kostengünstiger möglich, z. B. mittels Tiefziehens, als eine Herstellung des den Balgboden und die Balgbuchse aufweisenden Faltenbalgs durch eine Verbindung von zwei oder mehr Teilen. Dabei macht man sich die Tatsache zu Nutze, dass mittlerweile Technologien zur Verfügung stehen, bei denen ein Faltenbalg nicht aus einem Rohr, sondern aus einer Hülse mit einem Boden gefertigt wird. Somit hat der Faltenbalg einen Balgboden, aus dem durch Umformung auch die Balgbuchse gefertigt werden kann. Außerdem wird durch eine Fertigung eines Faltenbalg mit dem Balgboden und der Balgbuchse aus einem Stück Nähte vermieden, die zu Gasundichtigkeiten führen können.

Gemäß einer bevorzugten Ausführungsform der Erfindung weist die Balgbuchse an ihrem Innenumfang eine oder mehrere Gleitbuchsen auf, welche als Gleitlager für den Bewegtkontaktstab dienen. Falls die das Lager des Bewegtkontaktstabs bildende Balgbuchse aus einem metallischen Material geformt ist, z. B. dem Metall des Faltenbalgs, können Gleitbuchsen, **z. B.** aus Kunststoff, insbesondere einem Kunststoff mit guten Gleiteigenschaften wie **z. B.** Polytetrafluorethylen, kurz: PTFE, die Gleitfähigkeit des Lagers verbessern. Dies bringt den Vorteil, dass die Axialbeweglichkeit des Bewegtkontaktstabs verbessert wird.

Die oben beschriebenen Eigenschaften, Merkmale und Vorteile dieser Erfindung sowie die Art und Weise, wie diese erreicht werden, werden klarer und deutlicher verständlich durch die folgende Beschreibung der Zeichnungen. Hierbei zeigen in schematischer und nicht maßstabsgetreuer Darstellung:
- FIG 1: einen Schnitt einer bekannten Vakuumschaltröhre;
- FIG 2: einen Schnitt einer Anbindung eines Faltenbalgs gemäß einer ersten bekannten Ausgestaltung;
- FIG 3: einen Schnitt einer Anbindung eines Faltenbalgs gemäß einer zweiten bekannten Ausgestaltung;
- FIG 4: einen Schnitt einer Anbindung eines Faltenbalgs gemäß einer ersten Ausgestaltung der Erfindung;
- FIG 5: eine Draufsicht eines Balgbodens; und
- FIG 6: einen Schnitt einer Anbindung eines Faltenbalgs gemäß einer zweiten Ausgestaltung der Erfindung.

FIG 1 zeigt eine im Stand der Technik bekannte Vakuumschaltröhre 1 mit einer von einem Gehäuse 5 umschlossenen Schaltkammer 2, in welcher ein Festkontakt 3 und ein Bewegtkontakt 4 angeordnet sind. Der Festkontakt 3 sitzt an einem Ende eines Festkontaktstabs 10, der durch einen ersten metallischen Deckel 7 vakuumdicht, z. B. durch Verlöten von Festkontaktstab 10 und Deckel 7, aus der Vakuumschaltröhre 1 herausgeführt ist. Der Bewegtkontakt 4 sitzt an einem Ende eines Bewegtkontaktstabs 9, welcher mittels eines Lagers 13, welches an einem zweiten Deckel 8 fixiert ist, verschieblich und verdrehsicher geführt und durch den zweiten Deckel 8 aus der Vakuumschaltröhre 1 herausgeführt ist. Mittels des Bewegtkontaktstabs 9 kann der Bewegtkontakt 4 in einem Schließvorgang in Kontakt mit dem Festkontakt 3 und in einem Öffnungsvorgang in einen Abstand von dem Festkontakt 3 gebracht werden. Die Deckel 7, 8 zusammen mit einem zwischen ihnen angeordneten Isolierstoffzylinder 6, welcher aus Keramikmaterial gefertigt sein kann, bilden das vakuumdichte Gehäuse 5 der Vakuumschaltröhre 1.

Die Durchführung des Bewegtkontaktstabs 9 durch den zweiten Deckel 8 wird mittels eines metallischen Faltenbalgs 12 vakuumdicht gehalten, dessen erstes Ende an einen Innenumfang einer kreisrunden Durchstecköffnung 17, die in einem Deckelboden 16 des zweiten Deckels 8 angeordnet ist, und dessen zweites Ende an eine als Balgkappe bezeichnete Auskragung 11 des Bewegtkontaktstabs 9 angebunden ist, z. B. durch Lötverbindungen. Das Lager 13 umfasst einen lochscheibenförmigen Lagerflansch 14 und ein rohrförmiges Führungsteil 15, welches konzentrisch an den Lagerflansch 14 angesetzt und mit ihm verbunden ist; dabei kann das Lager 13 aus einem Stück gefertigt sein. Das Lager 13 kann aus Kunststoff bestehen. Der Lagerflansch 14 ist an dem Deckelboden 16 zentriert und fixiert, z. B. mithilfe einer Schraubverbindung, wie in US4071727A (Crouch et al.) gezeigt, oder mithilfe einer Lagerkappe, wie in FIG 2 gezeigt.

FIG 2 zeigt einen Schnitt einer Anbindung eines Faltenbalgs 12 gemäß einer ersten bekannten Ausgestaltung. Ein Deckelboden 16 weist eine kreisrunde Durchstecköffnung 17 auf, die durch eine kreisförmig umlaufende Kante des Deckelbodens 16 eingeschlossen wird. In die Durchstecköffnung 17 des Deckelbodens 16 ist ein Führungsteil 15 eines einen Lagerflansch 14 und das Führungsteil 15 aufweisenden Lagers 13 eines Bewegtkontaktstabs 9, wie in FIG 1 dargestellt, eingesetzt. Der Faltenbalg 12 weist einen Zentrieransatz 122, gebildet durch ein parallel zur Längsachse 129 des Faltenbalgs 12 verlaufendes rohrförmiges Endstück des Faltenbalgs 12, auf. Der Außenumfang des Zentrieransatzes 122 liegt an der kreisförmig umlaufenden Kante des Deckelbodens 16 an, welche die Durchstecköffnung 17 des Deckelflansches 16 umschließt. Auf diese Weise wird der Faltenbalg 12 relativ zu der Durchstecköffnung 17 des Deckelbodens 16 zentriert. Zur Fixierung ist der Faltenbalg 12 in den Bereichen des Zentrieransatzes 122 und einer zum Zentrieransatz 122 auslaufenden Flanke 121 der letzten Balgwelle 125 vor dem Zentrieransatz 122 am Deckelboden 16 angelötet. Diese Ausgestaltung ermöglicht zwar eine einfache Zentrierung des Faltenbalgs 12 relativ zum Deckelboden 16, führt aber dazu, dass für die Fixierung des Lagerflansches 14 am Deckelboden 16 ein weiteres Bauteil, z. B. eine Schraubvorrichtung oder, wie in FIG 2 gezeigt, eine am Deckelboden 16 befestigte Lagerkappe 18, in welcher der Lagerflansch 14 und somit das Lager 13 eingesetzt sind und unverschieblich gehalten werden, benötigt wird.

FIG 3 zeigt einen Schnitt einer Anbindung eines Faltenbalgs 12 gemäß einer zweiten bekannten Ausgestaltung, bei der der Faltenbalg 12 wie in FIG 2 ausgebildet ist. Wie bei der in FIG 2 dargestellten Ausgestaltung weist auch in dieser Ausgestaltung der Deckelboden 16 eine kreisrunde Durchstecköffnung 17 auf, die durch eine kreisförmig umlaufende Kante des Deckelbodens 16 eingeschlossen wird. Im Unterschied zu der in FIG 2 gezeigten Ausgestaltung weist die Stirnfläche 161 des Deckelbodens 16 bei der in FIG 3 dargestellten Ausgestaltung entlang ihrer die Durchstecköffnung 17 umschließenden Kante eine einen Absatz mit einer radialen Breite L bildende Aussparung auf, welche z. B. durch ein spannendes Fertigungsverfahren erzeugt wurde. In dem Bereich der Aussparung weist der Deckelboden 16 eine geringere Dicke als außerhalb dieses Bereichs auf. Die durch die Aussparung gebildete, vom Niveau der Stirnfläche 161 abgesetzte ringförmige Fläche 160 des Deckelbodens 16 bildet eine Zentrierfläche 160, auf der das Ende, genauer: die Stirnseite, des Zentrieransatzes 122 des Faltenbalgs 12 aufliegt. Der Außenumfang des Zentrieransatzes 122 liegt an einer Kante, die einen Absatz zwischen der Zentrierfläche 160 und der Stirnfläche 161 des Deckelbodens 16 bildet, an. Der Faltenbalg 12 ist im Bereich dieser Kante und/oder im Bereich der Zentrierfläche 160 an den Deckelflansch 16 angelötet. Diese Art der Zentrierung des Faltenbalgs 12 ist im Vergleich zu der in FIG 2 gezeigten Art aufwändiger, hat aber den Vorteil, dass sich der Deckelboden 16 weiter in Richtung zu dem Bewegtkontaktstab 9 hin erstrecken kann, und zwar um die radiale Breite L über den Außenumfang des Zentrieransatzes 122 des Faltenbalgs 12 hinein nach Innen in Richtung zu der Längsachse 129 des Faltenbalgs 12. Die Zugänglichkeit der die Durchstecköffnung 17 umschließenden Kante des Deckelbodens 16 und die Unabhängigkeit der Gestaltung dieser Kante von der Form des Zentrieransatzes 122 des Faltenbalgs 12 eröffnet die Möglichkeit, das Lager 13 anders als in der in FIG 2 gezeigten Ausführung am Deckelboden 16 zu befestigen, z. B. durch einen Bajonettverschluss oder durch einen Schnapphaken, möglicherweise aus Kunststoff gefertigt, wie in DE 10 2008 018 531 B3 gezeigt.

FIG 4 zeigt einen Schnitt einer Anbindung eines Faltenbalgs gemäß einer ersten Ausgestaltung der Erfindung. Der Faltenbalg 12 weist außer den in den FIG 2 und 3 gezeigten Elementen zusätzlich einen den Zentrieransatz 122 abschließenden Balgboden 123 mit einer z. B. durch Stanzen oder Laserschneiden erzeugten Durchgangsöffnung 126 auf, siehe FIG 5. Dabei erfolgt die Zentrierung und Fixierung des Faltenbalgs 12 am Deckelboden 16, wie in FIG 2 gezeigt, durch den zylindrischen Zentrieransatz 122, an den der Balgboden 123 angesetzt ist, und die zum Zentrieransatz 122 auslaufende Flanke 121 der letzten Balgwelle 125. Zur Fixierung des Faltenbalg 12 so, dass die Längsachse 19 des Bewegtkontaktstabs 9 mit der Längsachse 129 des Faltenbalgs 12 zusammenfällt, ist der Faltenbalg 12 im Bereich des Zentrieransatzes 122 und/oder im Bereich der zum Zentrieransatz 122 auslaufenden Flanke 121 der letzten Balgwelle 125 vor dem Zentrieransatz 122 am Deckelboden 16 angelötet. Der die Durchgangsöffnung 126 umschließende Bereich des Balgbodens 123 des Faltenbalgs 12 übernimmt die Funktion des über den Außenumfang des Zentrieransatzes 122 des Faltenbalgs 12 hinein nach Innen gezogenen Deckelbodens 16 aus FIG 3 und ermöglicht eine Befestigung des Lagers 13 am Balgboden 123 des Faltenbalgs 12. Ein zusätzliches Bauteil zur Fixierung des Lagerflansches 14 am Deckelflansch 16, z. B. eine Schraubvorrichtung oder eine Lagerkappe, ist daher nicht erforderlich.

FIG 5 zeigt eine Draufsicht eines eine Durchgangsöffnung 126 aufweisenden Balgbodens 123, mit der sich ein Bajonettverschluss realisieren lässt. Dabei wechseln sich, in 60-Grad-Segmenten entlang dem Umfang der Durchgangsöffnung 126 verteilt, drei Vorsprünge 127 und drei Rücksprünge 128 der die Durchgangsöffnung 126 umschließenden Kante des Balgbodens 123 ab, wobei die Vor- und Rücksprünge in Bezug auf die Längsachse 129 des Faltenbalgs 12 gesehen sind und die Vorsprünge 127 einen ersten Radius R1 und die Rücksprünge 128 einen zweiten Radius R2, welcher größer als der erste Radius R1 ist, gemessen von der Längsachse 129 des Faltenbalgs 12, aufweisen. Das Lager 13, welches am Außenumfang seines Führungsteils 15 eine zu den Vor- und Rücksprüngen 127, 128 korrespondierende Kontur aufweist, kann in die Durchgangsöffnung 126 eingesteckt werden und durch eine um die Längsachse 129 des Faltenbalgs 12 erfolgende Drehung relativ zum Faltenbalg 12 mit dem Faltenbalg 12 mechanisch verbunden werden (= Bajonettverschluss).

FIG 6 zeigt einen Schnitt einer Anbindung eines Faltenbalgs gemäß einer zweiten Ausgestaltung der Erfindung. Im Vergleich zu der in FIG 4 gezeigten Ausgestaltung des Faltenbalgs 12 wurde hier der Faltenbalg 12 noch weiter umgeformt, so dass der Faltenbalg 12, an den sich quer zur Längsachse 19 des Faltenbalgs 12 erstreckenden Balgboden 123 anschließend, eine Balgbuchse 124 in Form eines Rohransatzes aufweist. Diese Balgbuchse 124 übernimmt die Funktion eines Lagers des Bewegtkontaktstabs 9, d. h. die Führung und Positionierung des Bewegtkontaktstabs 9, indem ein Gleiten des Bewegtkontaktstabs 9 entlang einer Innenwand der Balgbuchse 124 ermöglicht wird. Da auf diese Weise der Faltenbalg 12 selbst das Lager des Bewegtkontaktstabs 9 bildet, ist ein separates Lager für den Bewegtkontaktstab 9, wie in der in FIG 4 dargestellten Ausgestaltung erforderlich, unnötig.

## Patentansprüche

1. Vakuumschaltröhre (1) mit einem Deckelboden (16), der eine Durchstecköffnung (17) für einen axialbeweglichen, einen Bewegtkontakt (4) tragenden Bewegtkontaktstab (9) aufweist, welcher mittels eines Faltenbalgs (12) vakuumdicht aus der Vakuumschaltröhre (1) herausgeführt ist,
wobei der Faltenbalg (12) einen Zentrieransatz (122) aufweist, welcher durch ein parallel zur Längsachse (129) des Faltenbalgs (12) verlaufendes rohrförmiges Endstück des Faltenbalgs (12) gebildet und in die Durchstecköffnung (17) eingesteckt ist,
wobei der Faltenbalg (12) einen an dem Zentrieransatz (122) angeordneten Balgboden (123) aufweist, welcher eine Durchgangsöffnung (126) für den Bewegtkontaktstab (9) aufweist, **dadurch gekennzeichnet,**
**dass** der Balgboden (123) an einem vom Bewegtkontakt (4) abgewandten Ende des Zentrieransatzes (122) angeordnet ist.

2. Vakuumschaltröhre (1) nach Anspruch 1,
wobei der Balgboden (123) im Wesentlichen quer zur Längsachse (129) des Faltenbalgs (12) verläuft.

3. Vakuumschaltröhre (1) nach einem der vorhergehenden Ansprüche,
wobei der Balgboden (123) am Ende des Zentrieransatzes (122) angeordnet ist.

4. Vakuumschaltröhre (1) nach einem der vorhergehenden Ansprüche,
wobei der Faltenbalg (12) aus einer den Balgboden (123) aufweisenden Hülse gefertigt ist.

5. Vakuumschaltröhre (1) nach einem der vorhergehenden Ansprüche,
wobei die Durchgangsöffnung (126) in dem Balgboden (123) durch Stanzen oder Laserschneiden erzeugt wurde.

6. Vakuumschaltröhre (1) nach einem der vorhergehenden Ansprüche,
wobei der Faltenbalg (12) mit dem Balgboden (123) einstückig gefertigt ist.

7. Vakuumschaltröhre (1) nach einem der vorhergehenden Ansprüche,
wobei die Durchgangsöffnung (126) im Balgboden (123) einen kleineren lichten Durchmesser als die Durchstecköffnung (17) im Deckelboden (16) aufweist.

8. Vakuumschaltröhre (1) nach einem der vorhergehenden Ansprüche,
wobei der Zentrieransatz (122) einen Außendurchmesser aufweist, welcher dem Innendurchmesser der Durchstecköffnung (17) im Deckelboden (16) entspricht.

9. Vakuumschaltröhre (1) nach einem der vorhergehenden Ansprüche,
wobei der Faltenbalg (12) am Außenumfang des Zentrieransatzes (122) und/oder im Bereich der zum Zentrieransatz (122) auslaufenden Flanke (121) der letzten Balgwelle (125) vor dem Zentrieransatz (122) mit dem Deckelboden (16) verbunden ist.

10. Vakuumschaltröhre (1) nach einem der vorhergehenden Ansprüche,
wobei ein der Führung des Bewegtkontaktstabs (9) dienendes Lager (13) in die Durchgangsöffnung (126) im Balgboden (123) eingesteckt und darin befestigt ist.

11. Vakuumschaltröhre (1) nach Anspruch 10,
wobei die Durchgangsöffnung (126) im Balgboden (123) Vor- und Rücksprünge (127, 128) und das Lager (13) an seinem Außenumfang eine zu den Vor- und Rücksprüngen (127, 128) korrespondierende Kontur aufweist, so dass das Lager (13) in der Art eines Bajonettverschlusses in die Durchgangsöffnung (126) eingesteckt und am Balgboden (123) fixiert werden kann.

12. Vakuumschaltröhre (1) nach einem der Ansprüche 1 bis 9, wobei der Faltenbalg (12) eine Balgbuchse (124) in Form eines Rohransatzes aufweist, welche als ein Lager des Bewegtkontaktstabs (9) dient.

13. Vakuumschaltröhre (1) nach Anspruch 12,
wobei der Faltenbalg (12) mit dem Balgboden (123) und der Balgbuchse (124) einstückig gefertigt ist.

14. Vakuumschaltröhre (1) nach einem der Ansprüche 12 und 13, wobei sich die Balgbuchse (124) an den Balgboden (123) anschließt.

15. Vakuumschaltröhre (1) nach einem der Ansprüche 12 bis 14, wobei die Balgbuchse (124) an ihrem Innenumfang eine oder mehrere Gleitbuchsen aufweist, welche als Gleitlager für den Bewegtkontaktstab (9) dienen.

## Claims

1. Vacuum interrupter (1) having a cover base (16) which has an insertion opening (17) for an axially movable moving contact rod (9) which carries a moving contact (4) and which is routed out of the vacuum interrupter (1) in a vacuum-tight manner by means of a bellows (12),
wherein the bellows (12) has a centring appendage (122) which is formed by a tubular end piece of the bellows (12) that runs parallel to the longitudinal axis (129) of the bellows (12) and is inserted into the insertion opening (17),
wherein the bellows (12) has a bellows base (123) which is disposed on the centring appendage (122) and has a through-opening (126) for the moving contact rod (9), **characterized in that** the bellows base (123) is disposed on an end of the centring appendage (122) that faces away from the moving contact (4).

2. Vacuum interrupter (1) according to Claim 1,
wherein the bellows base (123) runs substantially transversely to the longitudinal axis (129) of the bellows (12).

3. Vacuum interrupter (1) according to one of the preceding claims,
wherein the bellows base (123) is disposed on the end of the centring appendage (122).

4. Vacuum interrupter (1) according to one of the preceding claims,
wherein the bellows (12) is made from a sleeve comprising the bellows base (123).

5. Vacuum interrupter (1) according to one of the preceding claims,
wherein the through-opening (126) in the bellows base (123) has been generated by punching or laser cutting.

6. Vacuum interrupter (1) according to one of the preceding claims,
wherein the bellows (12) is made so as to be integral to the bellows base (123).

7. Vacuum interrupter (1) according to one of the preceding claims,
wherein the through-opening (126) in the bellows base (123) has a smaller internal diameter than the insertion opening (17) in the cover base (16).

8. Vacuum interrupter (1) according to one of the preceding claims,
wherein the centring appendage (122) has an external diameter which corresponds to the internal diameter of the insertion opening (17) in the cover base (16).

9. Vacuum interrupter (1) according to one of the preceding claims,
wherein the bellows (12) is connected to the cover base (16) on the external circumference of the centring appendage (122) and/or in the region of that flank (121) of the last bellows corrugation (125) before the centring appendage (122) that runs out to the centring appendage (122).

10. Vacuum interrupter (1) according to one of the preceding claims,
wherein a bearing (13) serving to guide the moving contact rod (9) is inserted into the through-opening (126) in the bellows base (123) and fastened therein.

11. Vacuum interrupter (1) according to Claim 10,
wherein the through-opening (126) in the bellows base (123) has protrusions and recesses (127, 128) and the bearing (13) has on its external circumference a contour that corresponds to the protrusions and recesses (127, 128), so that the bearing (13) can be inserted into the through-opening (126) in the manner of a bayonet fastener and fixed to the bellows base (123).

12. Vacuum interrupter (1) according to one of Claims 1 to 9, wherein the bellows (12) has a bellows bushing (124) in the form of a tubular appendage which serves as a bearing for the moving contact rod (9).

13. Vacuum interrupter (1) according to Claim 12,
wherein the bellows (12) is made so as to be integral to the bellows base (123) and the bellows bushing (124).

14. Vacuum interrupter (1) according to one of Claims 12 and 13,
wherein the bellows bushing (124) adjoins the bellows base (123).

15. Vacuum interrupter (1) according to one of Claims 12 to 14, wherein the bellows bushing (124) has on its internal circumference one or a plurality of sliding bushings which serve as sliding bearings for the moving contact rod (9).

## Revendications

1. Interrupteur (1) à vide comprenant un fond (16) de couvercle, qui a une ouverture (17) d'enfichage d'un barreau (9) de contact mobile axialement portant un contact (4) mobile, barreau qui, au moyen d'un soufflet (12) à plis, sort d'une manière étanche au vide de l'interrupteur (1) à vide,
dans lequel le soufflet (12) à plis a un appendice (122) de centrage, qui est formé par un embout tubulaire, s'étendant parallèlement à l'axe (129) longitudinal du soufflet (12) à plis, du soufflet (12) à plis et qui est enfiché dans l'ouverture (17) d'enfichage,
dans lequel le soufflet (12) à plis a un fond (123) de soufflet, qui est monté sur l'appendice (122) de centrage et qui a une ouverture (126) de passage pour le barreau (9) de contact mobile, **caractérisé**
**en ce que** le fond (123) du soufflet est monté sur une extrémité non tournée vers le contact (4) mobile de l'appendice (122) de centrage.

2. Interrupteur (1) à vide suivant la revendication 1,
dans lequel le fond (123) du soufflet s'étend sensiblement transversalement à l'axe (129) longitudinal du soufflet (12) à plis.

3. Interrupteur (1) à vide suivant l'une des revendications précédentes,
dans lequel le fond (123) du soufflet est monté à l'extrémité de l'appendice (122) de centrage.

4. Interrupteur (1) à vide suivant l'une des revendications précédentes, dans lequel le soufflet (12) à plis est fabriqué à partir d'un manchon comportant le fond (123) du soufflet.

5. Interrupteur (1) à vide suivant l'une des revendications précédentes,
dans lequel l'ouverture (126) de passage dans le fond (123) du soufflet a été produite par poinçonnage ou par coupe laser.

6. Interrupteur (1) à vide suivant l'une des revendications précédentes,
dans lequel le soufflet (12) à plis est fabriqué d'une seule pièce avec le fond (123) du soufflet.

7. Interrupteur (1) à vide suivant l'une des revendications précédentes,
dans lequel l'ouverture (126) de passage dans le fond (123) du soufflet a un diamètre intérieur plus petit que l'ouverture (17) d'enfichage dans le fond (16) de couvercle.

8. Interrupteur (1) à vide suivant l'une des revendications précédentes,
dans lequel l'appendice (122) de centrage a un diamètre extérieur, qui correspond au diamètre intérieur de l'ouverture (17) d'enfichage dans le fond (16) de couvercle.

9. Interrupteur (1) à vide suivant l'une des revendications précédentes,
dans lequel le soufflet (12) à plis est relié au fond (16) de couvercle sur le pourtour extérieur de l'appendice (122) de centrage et/ou dans la partie du flanc (121), sortant vers l'appendice (122) de centrage, de la dernière ondulation (125) du soufflet avant l'appendice (122) de centrage.

10. Interrupteur (1) à vide suivant l'une des revendications précédentes,
dans lequel un support (13) servant à guider le barreau (9) de contact mobile dans l'ouverture (126) d'enfichage est enfiché dans le fond (123) du soufflet et y est fixé.

11. Interrupteur (1) à vide suivant la revendication 10,
dans lequel l'ouverture (126) de passage dans le fond (123) de soufflet a des saillies (127, 128) avant et arrière et le support (13) a, sur son pourtour extérieur, un contour correspondant aux saillies (127, 128) avant et arrière, de sorte que le support (13) peut être enfiché dans l'ouverture (126) de passage à la manière d'une fermeture à baïonnette et peut être fixé au fond (123) de soufflet.

12. Interrupteur (1) à vide suivant l'une des revendications 1 à 9,
dans lequel le soufflet (12) à plis a un manchon (124) de soufflet sous la forme d'un appendice tubulaire, qui sert de support du barreau (9) de contact mobile.

13. Interrupteur (1) à vide suivant la revendication 12,
dans lequel le soufflet (12) à plis est fabriqué d'une seule pièce avec le fond (123) de soufflet et le manchon (124) de soufflet.

14. Interrupteur (1) à vide suivant l'une des revendications 12 et 13,
dans lequel le manchon (124) de soufflet se raccorde au fond (123) de soufflet.

15. Interrupteur (1) à vide suivant l'une des revendications 12 à 14,
dans lequel le manchon (124) du soufflet a, sur son pourtour intérieur, une ou plusieurs bagues de glissement, qui servent de palier de glissement pour le barreau (9) de contact mobile.
